# EUROPÄISCHE PATENTSCHRIFT

(11) **EP 0 049 724 B1**
(45) Veröffentlichungstag und Bekanntmachung des Hinweises auf die Patenterteilung: **12.09.1984**
(21) Anmeldenummer: 80810311.3
(22) Anmeldetag: 10.10.1980
(51) Int. Cl.: B65F 3/20

(54) **Kehricht-Sammelkastenaufbau**
Refuse receptacle construction
Agencement de benne collectrice d'immondices

(43) Veröffentlichungstag der Anmeldung: 21.04.1982
(73) Patentinhaber: Ernst Moser AG, CH-3400 Burgdorf (CH)
(72) Erfinder: Fluri, Kurt, CH-3400 Burgdorf (CH)
(74) Vertreter: Steiner, Martin

## Beschreibung

Die vorliegende Erfindung betrifft einen Kehrichtsammelkasten-Aufbau für ein Lastfahrzeug gemäss Oberbegriff des Anspruchs 1.

Ein derartiger Aufbau ist bekannt aus der US-PS 3 297 180, wobei die Schürze über die Arme nach oben ragt. Zwar ist hierbei stets ein recht guter Abschluss nach hinten gewährleistet, so dass beim Hochschwenken der Pressplatte zum Fördern des Kehrichts und beim Stopfvorgang lose Kehrichtteile kaum über der Pressplatte nach hinten austreten und wieder in die Ladewanne fallen können. Es ist jedoch möglich, dass Kehrichtteile in den Bereich von Lagern und Pressen gelangen und dort zu Verklemmungen und Beschädigungen führen.

Ein ähnlicher Aufbau ist bekannt aus der DE-A-2 035 168. Er weist jedoch keinerlei Schürze und somit unter Umständen den Nachteil auf, dass beim Hochschwenken der Pressplatte zum Fördern des Kehrichts und beim Stopfvorgang lose Kehrichtteile über der Pressplatte nach hinten austreten und wieder in die Ladewanne fallen. Derart austretende Teile können auch zu Verklemmungen führen.

Es ist das Ziel vorliegender Erfindung, die Führung des Kehrichts erheblich zu verbessern und damit die erwähnten Nachteile zu vermeiden. Die Lösung ist im Kennzeichen des Anspruchs 1 umschrieben. Diese Schürze verhindert jederzeit das Austreten von Kehricht zwischen den Armen des Joches und die damit verbundenen Nachteile.

Vorzugsweise wird ausserdem über dem Joch bzw. der Schürze am Laderaum eine gewölbte Begrenzung angebracht, längs welcher sich die äusseren, freien Enden des Joches und der Schürze bei der Schwenkbewegung des Joches zum Stopfen des Kehrichts bewegen. Damit wird eine noch bessere Führung des Kehrichts erreicht.

Damit der Kehricht beim Stopfen nicht direkt gegen die genannte Begrenzung gepresst werden kann, wird vorzugsweise am äusseren freien Ende des Joches bzw. der Schürze eine nach innen stehende Stützleiste angebracht.

Die Erfindung wird nun anhand eines Ausführungsbeispiels näher erläutert, das in der Zeichnung in teils schematischem Vertikalschnitt gezeigt ist.

Der dargestellte Aufbau weist einen Sammelraum 1 im wesentlichen von der Länge der Ladebrücke eines nur teilweise angedeuteten Lastfahrzeugs auf. Im vorderen Teil dieses Sammelraumes befindet sich eine mittels nicht dargestellter hydraulischer Pressen längsverschiebbare Ausstosswand.

An den Sammelraum 1 schliesst hinten ein Laderaum 3 an, der im oberen Teil seiner Rückwand die Ladeöffnung oder Ladeöffnungen aufweist. Der untere Teil ist als tief unter den Boden des Sammelraumes hinuntergezogene Ladewanne 4 ausgebildet. Ihre Rückwand fällt steil ab und weist unten einen zylindrischen Teil 5 auf. Der Boden 6 der Ladewanne weist ebenfalls zylindrische Form auf.

Am hinteren Ende des Bodens des Sammelraumes ist ein Joch 7, 7' schwenkbar gelagert, das mittels zweier an den Seiten angebrachter, an seinen Armen 7' angreifender, hydraulischer Pressen 8 betätigt werden kann. Zwischen zwei seitlichen Fortsätzen 9 des Joches 7, 7' ist eine Pressplatte 10 schwenkbar gelagert, die mittels zweier, zwischen dem Joch 7, 7' und der Pressplatte 10 wirkender hydraulischer Pressen 11 betätigbar ist.

Mit dem Joch 7, 7' ist eine gewölbte Schürze 12 verbunden, deren unteres Ende mittels Streben 13 an den Fortsätzen 9 abgestützt ist. Am oberen Ende der Schürze ist eine nach innen ragende Stützleiste 14 angebracht, die ebenfalls in geeigneter Weise verstrebt ist. Die obere Begrenzung 15 des Laderaumes 3 ist gewölbt gestaltet, so dass ihr das Joch 7, 7' und die Stützleiste 14 bei Verschwenkung des Joches 7, 7' um seine Achse 7" in geringem Abstand folgen. Die Wölbung der Schürze 12 ist so gewählt, dass ihr die Pressplatte 10 bei ihrer Verschwenkung um die Achse 10' in geringem Abstand folgt.

Bei der in ausgezogenen Linien dargestellten Lage mit ganz nach unten geschwenktem Joch 7, 7' und ganz nach hinten geschwenkter Pressplatte 10 ist dieselbe bereit, in der Mulde 4 befindlichen, nicht dargestellten Kehricht nach oben zu fördern. Hierzu wird die Pressplatte 10 gegenüber dem Joch 7, 7' nach oben geschwenkt, wobei die freie Kante der Pressplatte dem Boden 6 der Ladewanne folgt und allen Kehricht sauber nach oben anhebt.

Anschliessend wird nun auch das Joch 7, 7' nach vorne geschwenkt, wodurch die zwischen der Pressplatte 10 und dem Sammelraum befindliche neue Kehrichtmasse zusammengepresst wird. Damit befindet sich der Lademechanismus in seiner Ausgangs- oder Ruhestellung, welche für das Joch 7, 7' in strichpunktierten Linien dargestellt ist, in welcher die Pressplatte 10 hinten gegen den im Sammelraum 1 befindichen Kehricht angepresst ist und denselben zwischen sich und der nicht dargestellten Ausstosswand festhält. Die Ladewanne ist noch leer. Ist dann die Ladewanne 4 wieder mit Kehricht gefüllt, so werden vorerst die hydraulischen Zylinder 11 derart betätigt, dass die Pressplatte 10 in die strichpunktiert dargestellte Lage angehoben wird. Hierauf wird durch Betätigen der Zylinder 8 das Joch 7, 7' zusammen mit der nun gegenüber dem Joch unbeweglichen Pressplatte 10 nach hinten geschwenkt. Dabei sticht die freie Kante der Pressplatte dicht entlang der steil abfallenden Rückwand und des zylindrischen unteren Rückwandteils 5 hinter dem in der Ladewanne enthaltenen Kehricht nach unten bis zur Kante zwischen den Wannenteilen 5 und 6. Damit liegt nun praktisch aller Kehricht in der Ladewanne zwischen der Pressplatte und dem Sammelraum und der beschriebene Zyklus kann wieder beginnen.

Der oben beschriebene Bewegungsablauf kann durch Tastendruck ausgelöst werden und läuft automatisch durch, wobei jedoch jederzeit ein Eingreifen in den Arbeitszyklus möglich ist, um beim eventuellen Verkeilen oder Verklemmen von Kehrichtteilen im Mechanismus den Bewegungsablauf in der Phase nach Belieben vor- oder rückwärts laufen zu lassen.

Wie aus der Figur ersichtlich ist, schliessen die Pressplatte 10, die Schürze 12, die Stützleiste 14 und die obere Begrenzung 15 den Laderaum hinten praktisch lückenlos ab, und dank der oben beschriebenen Formgebung der Schürze und der Abgrenzung gilt dies für alle Stellungen der beweglichen Teile. Es kann also in keinem Stadium des Förder- und Verdichtungszyklus Kehricht wieder nach hinten austreten und in die Ladewanne 4 fallen und/oder sich zwischen bewegten Teilen verklemmen.

Der Vollständigkeit halber sei noch erwähnt, dass der ganze Laderaum mit dem Förder- und Verdichtungsmechanismus um eine obere, nicht bezeichnete Achse hochgeschwenkt werden kann, um die rückseitige Öffnung des Sammelraumes 1 freizulegen, damit der gesammelte Kehricht mittels der oben erwähnten Ausstosswand nach hinten ausgestossen werden kann.

## Patentansprüche

1. Kehrichtsammelkasten-Aufbau für ein Lastfahrzeug, mit einer festen Ladewanne (4) im Hinterteil und einer Pressplatte (10) zur Förderung des Kehrichts aus der Ladewanne (4) in einen Sammelraum (1), wobei die Pressplatte (10) schwenkbar mit einem am hinteren, unteren Ende des Sammelraumes (1) schwenkbar gelagerten, durch hydraulische Pressen (8) betätigbaren Joch (7, 7') verbunden ist, wobei mit dem Joch (7, 7') eine Schürze verbunden (10) hydraulische Pressen (11) angeordnet sind, und wobei mit dem Joch (7_{"} 7') eine Schürze verbunden ist, welche ein Austreten des Kehrichts nach hinten verhindert, dadurch gekennzeichnet, dass die Schürze (12) von ihrer Verbindung mit dem Joch (7, 7') nach unten ragt und gewölbt ist, und dass die Pressplatte (10) mit ihrer oberen, radial inneren Kante bei ihrer Förder- und Stopfbewegung innerhalb der Schürze (12) liegt und in geringem Abstand derselben folgt.

2. Aufbau nach Anspruch 1, dadurch gekennzeichnet, dass über dem Joch (7, 7') bzw. der Schürze (12) eine ortsfeste, gewölbte Begrenzung (15) angebracht ist, längs welcher sich die äusseren freien Enden des Joches (7, 7') und der Schürze (12) bei der Schwenkung des Joches zum Stopfen des Kehrichts bewegen.

3. Aufbau nach Anspruch 1 oder 2, dadurch gekennzeichnet, dass am äusseren freien Ende des Joches (7, 7') bzw. der Schürze (12) eine nach innen stehende Stützleiste (14) angebracht ist.

4. Aufbau nach irgendeinem der Ansprüche 1 bis 3, dadurch gekennzeichnet, dass die Pressen (8, 11) zur Betätigung des Joches (7, 7') bzw. der Pressplatte (10) hinter dem Joch (7, 7'), der Pressplatte (10) und der Schürze (12) angeordnet sind.

5. Aufbau nach irgendeinem der Ansprüche 1 bis 4, dadurch gekennzeichnet, dass die Pressplatte (10) einen äusseren, zur Pressplattenlagerung (10') etwa radial stehenden und einen inneren, zur gewölbten Schürze (12) etwa tangential stehenden Teil aufweist.

## Claims

1. A refuse receptacle construction for a freight car, with a fixed charging trough (4) in the rear part and a pressing plate (10) for conveying of the refuse from the charging trough (4) into a collecting space (1), whereby the pressing plate (10) is pivotably connected to a yoke (7, 7') pivotably mounted atthe rear lower end of the collecting space (1) and actuated by hydraulic presses (8), whereby hydraulic presses (11) are disposed between the yoke (7, 7') and the pressing plate (10), and whereby an apron avoiding emerging of the refuse rearwardly is connected to the yoke (7, 7'), characterized in that the apron (12) is extending downwardly from its connection with the yoke (7, 7') and is arched, and in that the pressing plate (10) is located inside the apron (12) with its upper radially inner edge and follows the same within small distance during its conveying and compacting movement.

2. A construction according to claim 1, characterized in that a fixed arched limitation (15) is disposed above the yoke (7, 7') and the apron (12) respectively, along which the outer free ends of the yoke (7, 7') and of the apron (12) are moving during pivotment of the yoke for compacting the refuse.

3. A construction according to claim 1 or 2, characterized in that a supporting band (14) projecting inwardly is provided at the outer free end of the yoke (7, 7') and of the apron (12) respectively.

4. A construction according to any one of claims 1 to 3, characterized in that the presses (8, 11) for actuating the yoke (7, 7') and the pressing plate (10) respectively are located behind the yoke (7, 7'), the pressing plate (10) and the apron (12).

5. A construction according to any one of claims 1 to 4, characterized in that the pressing plate (10) has an outer part extending substantially radially relatively to the pivots (10') of the pressing plate and an inner part extending substantially tangentially relatively to the arched apron (12).

## Revendications

1. Agencement de benne collectrice d'immondices pour un véhicule de transport avec une cuve de charge (4) à la partie arrière et une plaque de pression (10) pour convoyer les immondices de la cuve de charge (4) dans une espace collecteur (1), dans lequel la plaque de pression (10) est liée de manière pivotante à un étrier (7, 7') monté de manière pivotante à l'extrémité arrière inférieure de l'espace collecteur (1) et actionnée par des presses hydrauliques (8), dans lequel des presses hydrauliques (11) sont disposées entre l'étrier (7, 7') et la plaque de pression (10), et dans lequel un tablier empêchant la sortie des immondices vers l'arrière est relié à l'étrier (7, 7'), caractérisé en ce que le tablier (12) est courbé et s'étend vers le bas à partir de sa liaison avec l'étrier (7, 7') et en ce que la plaque de pression (10) est logée à l'intérieur du tablier (12) avec son bord supérieur radial intérieur et qu'elle suit ce dernier à une faible distance lors de son mouvement de transport et de bourrage.

2. Agencement selon la revendication 1, caractérisé en ce qu'une limitation courbée fixe (15) est disposée au dessus de l'étrier (7, 7'), respectivement du tablier (12), le long de laquelle les extrémités libres extérieures de l'étrier (7,7') et du tablier (12) se meuvent lors du pivotement de l'étrier pour bourrer les immondices.

3. Agencement selon la revendication 1 ou 2, caractérisé en ce qu'une liste de support (14) dépassant vers l'intérieur est prévue à l'extrémité libre extérieure de l'étrier (7, 7'), respectivement du tablier (12).

4. Agencement selon l'une quelconque des revendications 1 à 3, caractérisé en ce que les presses (8, 11) pour actionner respectivement l'étrier (7, 7') et la plaque de pression (10) sont logées derrière l'étrier (7, 7'), la plaque de pression (10) et le tablier (12).

5. Agencement selon l'une quelconque des revendications 1 à 4, caractérisé en ce que la plaque de pression (10) comprend une partie extérieure s'étendant substantiellement radialement par rapport aux pivots (10') de la plaque de pression et une partie intérieure s'étendant substantiellement tangentiellement par rapport au tablier courbé (12).
